# EUROPÄISCHE PATENTSCHRIFT

(11) **EP 1 113 127 B1**
(45) Veröffentlichungstag und Bekanntmachung des Hinweises auf die Patenterteilung: **04.06.2003**
(21) Anmeldenummer: 00126817.6
(22) Anmeldetag: 07.12.2000
(51) Int. Cl.: E05B 15/02

(54) **Schliessblech**
Striker plate
Gâche

(30) Priorität: 30.12.1999 DE 19963853
(43) Veröffentlichungstag der Anmeldung: 04.07.2001
(73) Patentinhaber: KARL FLIETHER GmbH & Co., D-42551 Velbert (DE)
(72) Erfinder: Isken, Klaus, 42551 Velbert (DE); Staecker, Bernd, 42553 Velbert (DE)
(74) Vertreter: Grundmann, Dirk, Dr.

(56) Entgegenhaltungen:
- DE-A- 2 263 702
- DE-C- 184 360
- FR-A- 605 232
- FR-A- 2 355 978

## Beschreibung

Die Erfindung betrifft ein Schließblech gemäß Gattungsbegriff des Anspruches 1.

Ein derartiges Schließblech ist aus der FR-A-605 232 her bekannt. Dieses Schließblech besitzt eine Eintauchöffnung für eine Falle. Von der sperrseitigen Randkante der Eintauchöffnung ragt eine Zunge ab, gegen welche sich die Sperrflanke der Falle legen kann.

Die DE-A-2263702 Zeigt ein Schließblech mit einem elastischen Einsatzteil, welches eine Zunge besitzt, die die Falleneintrittsöffnung verschließt. Bei in der Eintrittsöffnung eingetretener Falle legt sich diese Zunge an den rückwärtigen Fallenspiegel an.

Die FR-A-2 355 978 beschreibt ein Schließblech mit einem elastischen Einsatzteil, welches aus Kunststoff besteht.

Die DE-C-184360 beschreibt eine in ein Schließblech eingelegte Schenkelfeder, deren einer Federarm von der Sperrflanke eines Riegels beaufschlagt wird.

Der Erfindung liegt die Aufgabe zugrunde, ein gattungsgemäßes Schließblech gebrauchsvorteilhaft weiterzubilden.

Gelöst wird die Aufgabe durch die im Anspruch 1 angegebene Erfindung. Die Erfindung sieht eine von der Sperrkante her in den Öffnungsquerschnitt hineinragende elastisch ausweichbare Nase vor. Diese Nase wird von der Stirnkante des eintretenden Riegels bzw. der eintretenden Falle beaufschlagt und kann sich elastisch ausweichend hinter die Sperrflanke von Falle bzw.

Riegel legen. Die Rückstellkraft der elastisch ausgebogenen Nase bewirkt eine Beabstandung der Falle von der Sperrkante der Falleneintrittsöffnung und hält die Tür mit einer geringen Kraft gegen den Rahmen, so dass ein Klappern vermieden wird. Die Rückstellkraft der Nase ist so dimensioniert, dass die im Schloss sitzende Fallenvortrittsfeder eine genügende Kraft aufbringt, um eine Falle vollständig in die Eintrittsöffnung hineinzuverlagern. Das Schließblech besitzt rückwärtig eine Kunststoffverkleidung, von welcher die Nase ausgeht. Diese Kunststoffverkleidung wird von einem Hinterfütterungskasten ausgebildet. Die Nase ragt spitzwinklig vom Öffnungsrad in die Öffnungstiefe. Die Nase ist so rückwärtig der Sperrkante zugeordnet, dass sie bis in eine Fluchtlage zur Sperrkante einfedern kann.

Ein Ausführungsbeispiel der Erfindung wird nachfolgend anhand beigefügter Zeichnungen erläutert. Es zeigt:
- Fig. 1: ein erfindungsgemäßes Schließblech in der Ansicht,
- Fig. 2: das Schließblech in der Rückansicht,
- Fig. 3: einen Schnitt gemäß der Linie III-III bei nicht eingefederter Nase,
- Fig. 4: eine Darstellung gemäß Figur 3 bei eingefederter Nase,
- Fig. 5: eine Variante in vergrößerter Darstellung und einer Draufsicht gemäß Figur 1.

Das in den Figuren dargestellte Schließblech besitzt zwei Eintrittsöffnungen 1, 2. Die Eintrittsöffnung 1 ist zum Eintritt für eine Falle 3 gedacht. Die Eintrittsöffnung 2 für den Eintritt eines nicht dargestellten Riegels. Beide Eintrittsöffnungen 1, 2 liegen in Erstreckungsrichtung des Schließbleches hintereinander und bilden jeweils eine Sperrkante 4 aus. Das Schließblech ist U-förmig gestaltet und bildet zwei parallel zueinander verlaufende Stege 11, 13 aus. In der Höhlung des Schließbleches sitzt ein Hinterfütterungskasten 8, welcher rechteckige Ausnehmungen 9 ausbildet.

Die Ausnehmungen 9 liegen hinter den Öffnungen 1, 2 und bilden Fächer aus, zum Eintritt von Riegel bzw. Falle 3. Die Wandung des Hinterfütterungskasten 8 bildet eine Leiste 12, die an dem U-Steg 11 anliegt. Der Öffnungsrand 10 der Leiste 12 ragt bis in den Eckbereich des U-Profils und bildet dort eine spitzwinklig in die Kastenhöhlung abragende Nase 7 aus. Diese Nase ragt in den Öffnungsquerschnitt der Eintrittsöffnung 1 hinein.

In Figur 3 ist mit der Bezugsziffer 3 eine Falle angedeutet, deren Sperrflankenebene 5 die Erstreckung der Nase 7 kreuzt. Wird die Falle, wie es in Figur 4 dargestellt ist, vollständig in die Eintrittsöffnung 1 eingeschoben, so verlagert ihre Stirnkante die Nase 7 in Richtung auf die Sperrkante 4. Da die Nase aus elastisch ausweichbarem Material besteht, weicht sie federnd zurück und liegt dann unter der Federvorspannung gegen die Sperrflanke 5 der Falle 3 an.

Die Nase 7 ragt von dem Bereich der Sperrkante 4 her in die Öffnungstiefe der Eintrittsöffnung 1. Beim Eintritt der Falle 3 in die Eintrittsöffnung 1 wird die Nase von der Stirnkante der Falle kurzarmig beaufschlagt. Mit zunehmender Eintrittstiefe verlagert sich der Beaufschlagungspunkt in Richtung längerer Hebelarme, so dass ein sicheres Ausweichen der Nase gewährleistet ist. Ferner ist es von Vorteil, wenn in der vollständig eingetretenen Fallenstellung die Stirnkante der Nase 7' an der Sperrflanke 5 liegt, so dass die Nase keine Kraft in Richtung des Fallenrückzuges ausbildet, sondern nur Kräfte, die senkrecht auf die Sperrflanke 5 wirken.

Bei dem in Figur 1 dargestellten Ausführungsbeispiel erstreckt sich die Nase 7 über die gesamte Länge der Eintrittsöffnung 1.

Die in Figur 5 dargestellte Variante zeigt eine reduzierte Nasenlänge. Die Nase erstreckt sich nur über einen Teil der Länge der Eintrittsöffnung 1.

Zwischen Leiste 12 und Nasenwurzel liegt ein Abstand. Dieser wird von einem Randabschnitt der Eintrittsöffnung 1, 2 überfangen. Auf diese Weise bildet sich rückwärtig der Nase ein Einfederungsfreiraum.

Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schließblech mit einer eine Sperrkante (4) für eine Sperrflanke (5) einer Falle (3) oder eines Riegels ausbildenden Eintrittsöffnung (1, 2), mit einer von einer der Sperrkante zugeordneten Leiste (12) in den Öffnungsquerschnitt (1) spitzwinklig vom Öffnungsrand (10) der Leiste (12) in die Offnungstiefe (9) hineinragenden, elastisch ausweichbaren Nase (7), wobei die Leiste (12) die Wandung eines rückwärtig am Schließblech aufgesetzten Hinterfütterungskasten (8) bildet, **dadurch gekennzeichnet, dass** zwischen der Wurzel der Nase und der Leiste (12) ein von einem Randabschnitt der Eintrittsöffnung (1, 2) überfangener Abstand einen Einfederungsfreiraum bildet, in den die Nase bis in eine Fluchtlage zur Sperrkante (4) einfedern kann.

## Claims

1. A lock plate having an entry opening (1,2) defining a locking edge (4) for a locking face (5) of a latch (3) or of a bolt, having an elastically deformable nose (7) which projects from a strip (12) associated with the locking edge into the cross-section of the opening (1), at an acute angle from the opening periphery (10) of the strip (12) into the depth (9) of the opening, the strip (12) forming the wall of a rear casing box (8) attached to the lock plate at the back, **characterized in that** between the root of the nose and the strip (12), a spacing over which there engages an edge section of the entry opening (1,2) defines a springing-in clearance, into which the nose may spring-in into an aligned position with respect to the locking edge (4).

## Revendications

1. Têtière avec une ouverture d'entrée (1, 2) formant un bord d'arrêt (4) pour un flanc d'arrêt (5) d'un pêne demi-tour (3) ou d'un verrou, comportant un bec (7) pouvant s'écarter par élasticité, s'engageant selon un angle aigu de l'arête d'ouverture (10) d'une barrette (12) dans la profondeur d'ouverture (9), depuis une barrette (12) associée au bord d'arrêt dans la section transversale d'ouverture (1), la barrette (12) formant la paroi d'un caisson de logement arrière (8) situé à l'arrière de la têtière,
**caractérisée en ce qu'**entre la racine du bec et la barrette (12), une distance de recouvrement d'une partie d'arête de l'ouverture d'entrée (1, 2) forme un espace libre de rabattement élastique dans lequel le bec peut être rabattu élastiquement dans une position de retrait par rapport au bord d'arrêt (4).
